# EUROPÄISCHE PATENTSCHRIFT

(11) **EP 0 328 780 B1**
(45) Veröffentlichungstag und Bekanntmachung des Hinweises auf die Patenterteilung: **20.05.1992**
(21) Anmeldenummer: 88121560.2
(22) Anmeldetag: 23.12.1988
(51) Int. Cl.: E05B 67/38

(54) **Stellelement zur Entriegelung, Verriegelung und Einbruchsicherung eines Tür- oder Klappenschlosses**
Actuating device for the locking, unlocking and theft-proofing of a door lock or hinged-cover lock
Dispositif de commande pour verrouiller, déverrouiller et protection antivol de serrure de porte ou de panneau

(30) Priorität: 17.02.1988 DE 3804838
(43) Veröffentlichungstag der Anmeldung: 23.08.1989
(73) Patentinhaber: DAIMLER-BENZ AKTIENGESELLSCHAFT, 70327 Stuttgart (DE); VDO Adolf Schindling AG, D-60487 Frankfurt (DE)
(72) Erfinder: Schumacher, Josef, D-7410 Reutlingen 26 (DE); Feichtiger, Dieter, D-7031 Aidlingen 1 (DE); Robitschko, Peter, D-7032 Sindelfingen 6 (DE); Claar, Klaus, D-7032 Sindelfingen (DE); Deischl, Hans, D-7031 Jettingen (DE); Seitz, Rainer, D-6000 Frankfurt/M. 1 (DE)

(56) Entgegenhaltungen:
- EP-A- 0 066 044
- EP-A- 0 235 041
- DE-A- 2 920 483

## Beschreibung

Die Erfindung bezieht sich auf ein Stellelement nach dem Oberbegriff des Patentanspruches 1.

Ein gattungsgemäßes Stellelement ist bekannt (DE-OS 31 20 778) und hat die Funktion, ein Nebentürschloß in einem Kraftfahrzeug mit Zentralverriegelungsanlage wahlweise gegen Öffnen von außen oder gegen Öffnen von innen und außen zu verriegeln. Eine ähnliche Anordnung ist ferner aus der DE-OS 32 10 924 bekannt.

Durch einen fremdkraftbetätigten Sicherungsstellantrieb kann damit jeweils mittels eines Sperrgliedes ein mit einem Hauptstellantrieb verbundenes Stellglied in der Stellung blockiert werden, in der das zugeordnete Türschloss verriegelt ist. Da das Stellglied fest mit dem Riegelhebel des Türschlosses verbunden ist, kann dann das Schloß nicht mehr ohne vorhergehende Freigabe des Stellgliedes - die bei den bekannten Stellelementen nur durch Fremdkraftbetätigung des Sicherungsstellantriebes bewirkt werden kann - entriegelt werden.

Die Erfindung hat die Aufgabe, ein gattungsgemäßes Stellelement mit fremdkraftbetätigter Stellgliedblockierung so auszubilden, daß auch eine von der Fremdkraftbetätigung unabhängige Freigabe des Stellgliedes und Entriegelung des Tür- oder Klappenschlosses aus dem blockierten Zustand ermöglicht wird.

Diese Aufgabe wird erfindungsgemäß mit den kennzeichnenden Merkmalen des Patentanspruches 1 gelöst.

Die Unteransprüche kennzeichnen vorteilhafte Weiterbildungen des erfindungsgemäßen Stellelementes.

Eine einfache mechanische Entsperreinrichtung wird in das Stellelement integriert und an einen Schließzylinder gekoppelt. Damit kann einem befugten Fahrzeugbenutzer, der im Besitz eines passenden Fahrzeugschlüssels ist, eine von der Fremdkrafterzeugung unabhängige Möglichkeit gegeben werden, in sein Fahrzeug zu gelangen.

Besonders vorteilhaft und kompakt läßt sich die Entsperreinrichtung durch zum Stellglied koaxiale Anordnung ihrer zum Schließzylinder bzw. Schloß hin aus dem Stellelement hinausgeführten Antriebsstange gestalten.

Es ist zwar ein Zentralverriegelungs-Stellement mit einem Kraftspeicher bekannt (DE-OS 29 20 483), welcher aufgenommene Energie nach einer mechanischen Auslösung eines von ihm beaufschlagten Abtriebsteils aus einer Blockierung mittelbar im Sinne einer ein Schloß entriegelnden Bewegung eines mit dem Schloß verbundenen Stellgliedes an letzteres abgibt.
Das Stellglied selbst ist hier jedoch nicht willkürlich blockierbar.

Der im Kraftfluß vom Stellantrieb zum Stellglied als elastische Kupplung eingesetzte Kraftspeicher wird ausschließlich durch den Stellantrieb vorgespannt. Auch die Entsperrung des von dem Energiespeicher beaufschlagten Übertragungsgliedes erfolgt ausschließlich durch den Stellantrieb selbst, der eine Entsperreinrichtung antreibt und mittels dieser das zeitweilig blockierte Übertragungsglied durch Anheben einer oder mehrerer Sperrklinken zu einer von dem Energiespeicher angetriebenen schlagartigen Bewegungsübertragung auf das Stellglied freigibt.

Ein manueller Eingriff im Sinne einer fremdkraftfreien Entsperrung des Übertragungsgliedes bzw. Auslösung des Energiespeichers ist in der DE-OS 29 20 483 nicht offenbart. Sie gibt daher keinen Hinweis auf die erfindungsgemäße Lösung der gestellten Aufgabe.

Ein Ausführungsbeispiel des erfindungsgemäßen Stellelementes ist in der Zeichnung dargestellt und wird im folgenden näher beschrieben.

Es zeigen:
- Figur 1: eine Schnittdarstellung des vollständigen Stellelementes,
- Figur 2: eine Phase des Freigabevorganges des blockierten Stellglieds und
- Figur 3: eine Detaildarstellung der Entsperrvorrichtung und des Sperrglieds in der Draufsicht.

In einem Gehäuse 1 des Stellelements sind ein Hauptstellantrieb 2 und ein Sicherungsstellantrieb 3 angeordnet. Beide Stellantriebe haben mit pneumatischem Über- bzw. Unterdruck hin und her bewegbare, im Ruhezustand mechanisch verschiebbare Membrankolben 4 bzw. 5 mit je einer Arbeitskammer 6 bzw. 7 und je einem Versorgungsanschluß 8 bzw. 9. Mit dem Hauptstellantrieb 2 ist eine Entsperreinrichtung 10 fest verbunden, die eine Antriebsstange 11 und eine konzentrisch zu dieser angeordnete Muffe 12 aufweist.

Ein ferner durch den Hauptstellantrieb 2 bewegbares Stellglied 13 ist in einem begrenzten Längenabschnitt als Rohrhülse 14 ausgebildet, die ebenfalls konzentrisch zu der Antriebsstange 11 angeordnet ist.

Die Rohrhülse 14 ist durch einen als Schraubendruckfeder ausgebildeten Kraftspeicher 15 - der sich am Hauptstellantrieb 2 abstützt - gegen einen Anschlag 16 auf der Antriebsstange 11 vorgespannt. Zwischen der Rohrhülse 14 und der Antriebsstange 11 ist gegen die Federkraft eine axiale Relativbewegung möglich, die auf die Strecke zwischen der gezeichneten Einbaulänge der Schraubendruckfeder und deren Blocklänge begrenzt ist.

Mit dem Sicherungsstellantrieb 3 ist ein Sperrglied 17 fest verbunden. In der gezeichneten Stellung ist dieses mit einem Widerlager 18 auf der Oberfläche der Rohrhülse 14 in formschlüssigem Eingriff. Ferner weist das Sperrglied 17 einen Entsperrhebel 19 auf, der von der Längsachse des längs verschiebbaren Sperrglieds winklig abragt. An die Muffe 12 ist eine Führungsfläche 20 angeformt, die im Zuge einer Relativbewegung der Antriebsstange 11 gegenüber dem Sperrglied 17 mit dessen Entsperrhebel 19 in Kontakt gebracht wird und über diesen das Sperrglied 17 zusammen mit dem im Ruhezustand fremdkraftfrei bewegbaren Sicherungsstellantrieb 3 mechanisch in eine die Rohrhülse 14 und damit das Stellglied 13 freigebende Stellung verbringt. Eine Phase dieses V organges ist in Figur 2 dargestellt.

An der Muffe 12 ist ferner eine Führungskulisse 21 vorgesehen. Durch diese wird bei jeder Bewegung des Hauptstellantriebs 2 ein im Gehäuse 1 schwenkbar gelagerter Schalthebel 22 um seine in der Zeichnungsebene liegende Schwenkachse bewegt. Der Schalthebel 22 wiederum betätigt einen an sich bekannten Umschalter 23 in einer senkrecht auf der Zeichnungsebene stehenden Richtung. Der Umschalter 23 wird mit Hilfe einer Übertotpunktfeder sicher in je eine Endlage verbracht, die jeweils einer der beiden Extrempositionen des Hauptstellantriebes 2 entsprechen. Für den Umschalter 23 ist am Gehäuse 1 ein elektrischer Mehrfach-Steckkontakt 24 vorgesehen.

In der Figur 2 sind nur noch die wesentlichen Bauteile des Stellelementes mit den der Figur 1 entsprechenden Bezugszeichen versehen.

Gezeigt ist hier die Phase des Freigabevorganges, in der das Sperrglied 17 gerade aus dem formschlüssigen Eingriff mit dem Widerlager 18 der Rohrhülse 14 gebracht ist. Vorher ist bereits die Antriebsstange 11 in der bisher blockierten Rohrhülse 14 soweit verschoben worden, daß der Entsperrhebel 19 auf der rampenförmigen Führungsfläche 20 gleitet und zurückgeschoben wird und daß die Schraubendruckfeder 15 auf ihre Blocklänge zusammengedrückt ist.

Im nächsten Moment wird die gespannte Schraubendruckfeder 15 die freigegebene Rohrhülse 14 und damit das Stellglied nach oben treiben, so daß das verriegelte Tür- oder Klappenschloß nunmehr entriegelt wird.

Der Kraftspeicher 15 ist so steif auszulegen, daß bei der Entriegelung des Schlosses im Regelfall - d.h. nach vorhergehender fremdkraftbetätigter Freigabe der Rohrhülse 14 durch das Sperrglied 17 - keine wesentliche Relativverschiebung zwischen der Antriebsstange 11 bzw. dem Hauptstellantrieb 2 und der Rohrhülse 14 bzw. dem Stellglied 13 zu erwarten ist.

Zur Veranschaulichung der Entsperreinrichtung zeigt Figur 3 noch eine leicht vergrößerte Detaildraufsicht der bei der Freigabe des blockierten Stellgliedes zusammenwirkenden Elemente. Die Schnittebene liegt in Figur 1 senkrecht zur Zeichnungsebene und in der Achse des Sperrgliedes 17.

Die koaxiale Anordnung der Antriebsstange 11, der Rohrhülse 14 und der Muffe 12 ist hier verdeutlicht. Auch der Verlauf der Führungskulisse 21 in der Muffe 12 ist besser ersichtlich, ebenso wie die Anordnung des Entsperrhebels 19 des Sperrgliedes 17. Es ist darauf zu achten, daß das Sperrglied 17, wie dargestellt, auf möglichst großer Länge mit kleinen Toleranzen axial geführt wird, um hohe Sicherheit gegen gewaltsame Eingriffe zu erreichen. In der Muffe 12 ist eine Aussparung 25 vorgesehen, damit diese ohne Berührung mit dem Sperrglied 17 bzw. dessen axialer Führung verschoben werden kann.

Selbstverständlich ist die erfindungsgemäße Entsperreinrichtung abweichend vom Ausführungsbeispiel auch für andere Arten von im Ruhezustand freigängigen Stellantrieben verwendbar, z.B. bei elektromagnetischen Antrieben.

Ferner kann auch der formschlüssige Eingriff zwischen dem Stellglied und dem Sperrglied anders als dargestellt ausgeführt werden, z.B. mit Bohrung und Dorn oder mit einem gabelförmigen Sperrglied.

Schließlich sind außer Schraubenfedern als Kraftspeicher auch Gasdruckfedern oder gummielastische Federelemente verwendbar.

## Patentansprüche

1. Stellelement zur Entriegelung und Verriegelung eines Tür- oder Klappenschlosses, insbesondere in einem Kraftfahrzeug mit Zentralverriegelungsanlage,
mittels eines durch Fremdkraft betreibbaren Hauptstellantriebs (2) mit einem von letzterem bewegbaren Stellglied (13), das mit einem Riegelhebel (22) des Tür- oder Klappenschlosses und wenigstens mit einer Schloßinnenbetätigung koppelbar ist,
und zur Einbruchsicherung des Tür- oder Klappenschlosses gegen dessen schlüssellose bzw. fremdkraftfreie Entriegelung mittels eines unabhängig vom Hauptstellantrieb (2) durch Fremdkraft betreibbaren Sicherungsstellantriebs (3) mit einem Sperrglied (17), das angetrieben vom Sicherungsstellantrieb (3) mit dem Stellglied (13) in und außer einen dieses, den Riegelhebel (22) und die Schloßinnenbetätigung blockierenden formschlüssigen Eingriff bringbar ist,
**dadurch gekennzeichnet,**
daß eine relativ zu dem blockierten Stellglied (13) und zu dem damit im blockierenden Eingriff befindlichen Sperrglied (17) bewegbare, mit einem dem Tür- oder Klappenschloß ferner zugeordneten Schließzylinder zu koppelnde Entsperreinrichtung (10) vorgesehen ist, welche bei der besagten, durch Schlüsselbetätigung des Schließzylinders auslösbaren Relativbewegung das Sperrglied (17) mechanisch in eine das Stellglied (13) freigebende Stellung zwingt,
und daß ein während der besagten Relativbewegung zwischen dem Stellglied (13) und der Entsperreinrichtung (10) Kraft aufnehmender Kraftspeicher (15) vorgesehen ist, welcher die aufgenommene Kraft nach Freigabe des Stellgliedes (13) zu einer das Tür- oder Klappenschloß entriegelnden Bewegung des Stellgliedes (13) an dieses abgibt.

2. Stellelement nach Anspruch 1,
**dadurch gekennzeichnet,**
daß das Stellglied (13) wenigstens in einem begrenzten Längenabschnitt als Rohrhülse (14) ausgebildet ist,
daß eine Antriebsstange (11) der Entsperreinrichtung (10) koaxial in der Rohrhülse (14) des Stellgliedes (13) angeordnet ist,
daß die Antriebsstange (11) mit einer Führungsfläche (20) verbunden ist und innerhalb einer begrenzten Strecke parallel zum blockierten Stellglied (13) bewegbar ist, wobei die Führungsfläche (20) mit dem Sperrglied (17) wenigstens mittelbar in einen dieses außer Eingriff mit dem Stellglied (13) bringenden Kontakt gebracht wird, und daß der Kraftspeicher (15) als eine das Stellglied (13) und die Antriebsstange (11) gegeneinander vorspannende Feder ausgebildet ist.

3. Stellelement nach Anspruch 2,
**dadurch gekennzeichnet,**
daß die Antriebsstange (11) mit dem im Ruhezustand fremdkraftfrei beweglichen Hauptstellantrieb (2) fest verbunden ist und daß der als Schraubendruckfeder ausgebildete Kraftspeicher (15) zwischen der Rohrhülse (14) des Stellgliedes (13) und dem Hauptstellantrieb (2) konzentrisch zur Antriebsstange (11) angeordnet ist, sich am Hauptstellantrieb (2) abstützt und die Rohrhülse (14) gegen einen Anschlag (16) auf der Antriebsstange (11) vorspannt.

4. Stellelement nach Anspruch 2,
**dadurch gekennzeichnet,**
daß der Hauptstellantrieb (2) und der Sicherungsstellantrieb (3) mit dem Sperrglied (17) in einem gemeinsamen Gehäuse (1) angeordnet sind, aus welchem als bewegliche Teile nur das Stellglied (13) und die Antriebsstange (11) herausgeführt sind.

5. Stellelement nach Anspruch 2,
**dadurch gekennzeichnet,**
daß das unmittelbar mit einem Widerlager (18) der Rohrhülse (14) des Stellgliedes (13) in blockierenden Eingriff bringbare Sperrglied (17) einen Entsperrhebel (19) aufweist, mit welchem die Führungsfläche (20) der Entsperreinrichtung (10) in Kontakt bringbar ist.

6. Stellelement nach Anspruch 3,
**dadurch gekennzeichnet,**
daß die Führungsfläche (20) an eine konzentrisch zur Antriebsstange (11) angeordnete und mit dieser fest verbundene Muffe (12) angeformt ist
und daß die Muffe (12) ferner eine Führungskulisse (21) für einen Schalthebel (22) aufweist, der einen dem Hauptstelltrieb (2) ferner zugeordneten elektrischen Schalter (23) je nach der vorliegenden Extremposition des Hauptstellantriebes (2) - entriegeltes bzw. verriegeltes Tür- oder Klappenschloß - in durch die mit der Antriebsstange (11) und dem Hauptstellantrieb (2) synchron bewegte Führungskulisse (21) vorgegebene Schaltstellungen umschaltet.

7. Stellelement nach Anspruch 1,
**dadurch gekennzeichnet,**
daß sowohl der Hauptstellantrieb (2) als auch der Sicherungsstellantrieb (3) als durch wechselweise Über- und Unterdruck-Beaufschlagung stellbare Membrankolben (4, 5) mit je einer Arbeitskammer (6, 7) ausgeführt sind.

8. Stellement nach Anspruch 2,
**dadurch gekennzeichnet,**
daß der Kraftspeicher (15) als gummielastisches Federelement ausgebildet ist.

9. Stellelement nach Anspruch 2,
**dadurch gekennzeichnet,**
daß der Kraftspeicher (15) als Gasdruckfeder ausgebildet ist.

## Claims

1. An actuator for the unlocking and locking of a door or flap lock, particularly in a motor vehicle with central locking installation, by means of main locking drive (2) able to be operated by an external force with an actuating member (13) able to be moved by the main locking drive and which can be coupled with a bolt lever (22) of the door or flap lock, and at least with one lock internal actuation, and, for the protection of the door or flap lock against intrusion, by unlocking same without a key or without the use of external force, by means of a protecting setting drive (3) actuatable independently of the main locking drive (2) by external force, with a locking member (17) which, driven by the protection setting drive (3) can be brought with the actuating member (13) into an out of a positive engagement locking the actuating member, the bolt lever (22), and the lock inner actuation, characterized in that provision is made for an unlocking device (10) movable relative to the locking actuating member (13) and to the locking member (17) situated in locking engagement with it, to be coupled with a locking cylinder further associated with the door or flap lock, which unlocking device, on the said relative movement releasable by key actuation of the locking cylinder, urges the locking member (17) mechanically into a position releasing the actuating member (13), and in that provision is made for an energy accumulator (15) absorbing energy during the said relative movement between the actuating member (13) and the unlocking device (10), which accumulator delivers to the actuating member (13) the energy absorbed after the release of the actuating member (13), for a movement of the actuating member (13) unlocking the door or flap lock.

2. An actuator according to claim 1, characterized in that the actuating member (13) is formed at least along a limited length portion as a tubular sleeve (14), in that a drive rod (11) of the unlocking device (10) is mounted coaxially in the tubular sleeve (14) of the actuating member (13), in that the drive rod (11) is connected with a guide surface (20) and is movable inside a limited distance parallel with the locked actuating member (13), the guide surface (20) being brought in contact with the locking member (17) at least indirectly bringing it out of engagement with the actuating member (13), and in that the energy accumulator (15) is designed as a spring tensioning the actuating member (13) and the drive rod (11) against each other.

3. An actuator according to claim 2, characterized in that the drive rod (11) is rigidly connected with the main locking drive (2) movable in the quiescent condition without the application of an external force, and in that the energy accumulator (15) designed as a helical pressure spring is mounted between the tubular sleeve (14) of the actuating member (13) and the main locking drive (2) concentrically with the drive rod (11), acts upon the main locking drive (2) and biases the tubular sleeve (14) against a stop (16) on the drive rod (11).

4. An actuator according to claim 2, characterized in that the main locking drive (2) and the protection setting drive (3) are mounted together with the locking member in a common housing (1), out of which only the actuating member (13) and the drive rod are brought out as moving parts.

5. An actuator according to claim 2, characterized in that the locking member (17) which can be brought directly into locking engagement with a stop (18) of the tubular sleeve (14) of the actuating member (13) has an unlocking lever (19) with which the guide surface (20) of the unlocking device (10) can be brought in contact.

6. An actuator according to claim 3, characterized in that the guide surface (20) is moulded on a bushing (12) mounted concentrically with the drive rod (11) and rigidly connected with it, and in that the bushing (12) further has a guiding connecting link (21) for a control lever (22) which switches an electric switch (23) further associated with the main locking drive (2), depending on the actual extreme position of the main locking drive (2) - unlocked or locked door or flap lock - into the switching positions predetermined by the guiding connecting link (21) moved synchronously with the drive rod (11) and the main locking drive (2).

7. An actuator according to claim 1, characterized in that both the main locking drive (2) and the protection setting drive (3) are constructed as membrane pistons (4, 5) alternately regulable by excess pressure and vacuum impingement, each with a working chamber (6, 7).

8. An actuator according to claim 2, characterized in that the energy accumulator (15) is designed as a rubber-elastic spring element.

9. An actuator according to claim 2, characterized in that the energy accumulator (15) is designed as a gas pressure spring.

## Revendications

1. Dispositif de commande, destiné à déverrouiller et verrouiller une serrure de porte ou de panneau, notamment dans un véhocule automobile doté d'un système de verrouillage central, au moyen d'un servo-entraînement principal (2) actionnable par force extérieure, et d'un élément de commande (13) qui peut être déplacé par ce servo-entraînement et qui peut être accouplé à un levier de pêne (22) de la serrure de porte ou de panneau et à au moins un moyen pour actionner la serrure de l'intérieur, et à protéger la serrure de porte ou de panneau contre l'effraction, afin de ne pas pouvoir la déverrouiller en l'absence de clé ou de force extérieure, au moyen d'un servo-entraînement de sécurité (3) actionnable par force extérieure indépendant du servo-entraînement principal (2), et comportant un élément de blocage (17) qui, en étant entraîné par le servo-entraînement de sécurité (3), peut être amené dans et hors d'un engagement positif avec l'élément de commande (13) qui bloque cet élément de commande (13), le levier de pêne (22) et le moyen pour actionner la serrure de l'intérieur, caractérisé en ce qu'est prévu un mécanisme de déblocage (10), qui est destiné à être accouplé à un cylindre de fermeture associé à la serrure de porte ou de panneau, qui peut être déplacé par rapport à l'élément de commande bloqué (13) et à l'élément de blocage (17) qui se trouve en engagement de blocage avec ce dernier, et qui, lors du mouvement relatif précité qui peut être déclenché en actionnant la clé du cylindre de fermeture, force mécaniquement l'élément de blocage (17) à venir dans une position libérant l'élément de commande (13), et en ce qu'est prévu un accumulateur de force (15) qui accumule de la force pendant le mouvement relatif prévité entre l'élément de commande (13) et le mécanisme de déblocage (10) et qui, à la suite de la libération de l'élément de commande (13), délivre la force accumulée à l'élément de commande (13) pour que ce dernier accomplisse un mouvement déverrouillant la serrure de porte ou de panneau.

2. Dispositif de commande selon la revendication 1, caractérisé en ce que l'élément de commande (13) est réalisé sous forme de manchon tubulaire (14) au moins sur une partie limitée de sa longueur, en ce qu'une tige d'entraînement (11) du mécanisme de déblocage (10) est disposée coaxialement dans le manchon tubulaire (14) de l'élément de commande (13), en ce que la tige d'entraînement (11) est associée à une face de guidage (20) et peut être déplacée sur un parcours limité parallèlement à l'élément de commande bloqué (13), la face de guidage (20) étant amenée au moins indirectement en un contact avec l'élément de blocage (17) qui désengage ce dernier d'avec l'élément de commande (13), et en ce que l'accumulateur de force (15) est réalisé sous forme de ressort précontraignant l'élément de commande (13) et la tige d'entraînement (11) l'un contre l'autre.

3. Dispositif de commande selon la revendication 2, caractérisé en ce que la tige d'entraînement (11) est assemblée rigidement au servo-entraînement principal (2) qui peut être déplacé sans force extérieure à l'état de repos, et en ce que l'accumulateur de force (15), réalisé sous forme de ressort de compression hélicoïdal, est disposé concentriquement à la tige d'entraînement (11) entre le manchon tubulaire (14) de l'élément de commande (13) et le servo-entraînement principal (2), s'appuie contre le servo-entraînement principal (2) et pré-contraint le manchon tubulaire (14) contre une butée (16) prévue sur la tige d'entraînement (11).

4. Dispositif de commande selon la revendication 2, caractérisé en ce que le servo-entraînement principal (2) et le servo-entraînement de sécurité (3) muni de l'élément de blocage (17) sont disposés dans un boîtier commun (1) dont sortent seuls, comme pièces mobiles, l'élément de commande (13) et la tige d'entraînement (11).

5. Dispositif de commande selon la revendication 2, caractérisé en ce que l'élément de commande (17), qui peut être amené directement en engagement de blocage avec un contre-appui (18) du manchon tubulaire (14) de l'élément de commande (13), présente un levier de déblocage (19), avec lequel peut être amenée en contact la face de guidage (20) du mécanisme de déblocage (10).

6. Dispositif de commande selon la revendication 3, caractérisé en ce que la face de guidage (20) est formée sur un manchon d'accouplement (12) disposé concentriquement à la tige d'entraînement (11) et assemblé rigidement à cette dernière,
et en ce que la manchon d'accouplement (12) présente en outre une coulisse de guidage (21) pour un levier de commutation (22) qui, selon la position extrême présente du servo-entraînement principal (2) (serrure de porte ou de panneau déverrouillée ou verrouillée), commute un commutateur électrique (23), associé au servo-entraînement principal (2), vers des positions de commutation allouées par la coulisse de guidage (21) qui est déplacée de manière synchrone avec la tige d'entraînement (11) et le servo-entraînement principal (2).

7. Dispositif de commande selon la revendication 1, caractérisé en ce que tant le servo-entraînement principal (2) que le servo-entraînement de sécurité (3) sont réalisés sous forme de pistons à membranes (4, 5), qui sont dotés chacun d'une chambre de travail (6, 7) et qui peuvent être actionnés par une sollicitation alternative en surpression et en dépression.

8. Dispositif de commande selon la revendication 2, caractérisé en ce que l'accumulateur de force (15) est réalisé sous forme d'élément de ressort avant l'élasticité du caoutchouc.

9. Dispositif de commande selon la revendication 2, caractérisé en ce que l'accumulateur de force (15) est réalisé sous forme de ressort à pression de gaz.
